# EUROPÄISCHE PATENTANMELDUNG

(11) **EP 0 122 421 A2**
(43) Veröffentlichungstag der Anmeldung: **24.10.1984**
(21) Anmeldenummer: 84102293.2
(22) Anmeldetag: 03.03.1984
(51) Int. Cl.: E04F 13/06

(54) **Putzprofilleiste**

(30) Priorität: 15.03.1983 DE 3309114
(71) Anmelder: PROTEKTORWERK FLORENZ MAISCH GmbH & Co. KG, D-76571 Gaggenau (DE)
(72) Erfinder: Spieth, Robert, D-7551 Bischweier (DE)
(74) Vertreter: Geitz, Heinrich, Dr.-Ing.

(57) **Zusammenfassung**

Die Rutzprofilleiste ist aus einem mit wenigstens einem Befestigungsschenkel versehenen Trägerprofil und einem eine Abzugskante aufweisenden Ergänzungsprofil aufgebaut, die zumindest abschnittsweise in Leistenlängsrichtung formschlüssig miteinander mittels einer Steckverbindung verbunden sind. Diese Steckverbindung besteht aus einer sich in Leistenlängsrichtung in einem der Profile erstreckenden U-förmigen Längsnut und einem dieser angepaßten Verbindungsabschnitt des anderen Teils in Form eines Leistenstreifens, der in die Längsnut eingreift.

## Beschreibung

Die Erfindung bezieht sich auf ein Profilleiste aus einem Trägerprofil mit wenigstens einem Befestigungsschenkel, der mit Ausnehmungen oder Lochungen zum Anbringen an einer. zu verputzenden Bauwerkswand versehen ist, und aus einem Ergänzungsprofil, das in Leistenlängsrichtung zumindest abschnittsweise mit dem Trägerprofil durch eine Steckverbindungformschlüssig verbunden ist und eine vom Befestigungsschenkel entfernt verlaufende Abzugskante aufweist,wobei die Steckverbindung aus einem in Leistenlängsrichtung im Abstand vom Befestigungsschenkel verlaufenden Verbindungsabschnitt des Trägerprofils und aus einem damit formschlüssig zusammenwirkenden, sich mit Abstand parallel zur Abzugskante erstreckenden Verbindungsabschnitt des Ergänzungsprofils besteht.

Bei einer bekannten Putzprofilleiste dieser Art, die in dem DE-GM 69 11 810 beschrieben ist und aus einem Trägerprofil und einem damit mittels einer Steckverbindung formschlüssig verbundenen, eine Abzugskante aufweisenden Ergänzungsprofil besteht, besitzt das Trägerprofil zwei sich divergierend von einem Profilkopf forterstreckende Befestigungsschenkel und das Ergänzungsprofil ist als hutartiger Leistenstreifen aus Kunststoff ausgebildet und von der von den Befestigungsschenkeln entfernten Seite auf den Profilkopf des Trägerprofils aufgesteckt. Diese vorbekannte Putzprofilleiste ist dafür bestimmt, des bei Außenputzen gebräuchliche Anschlagen mehrerer Putzschichten, wie eines Grundputzes und eines Deckputzes, zu erleichtern. Demgemäß ist das Ergänzungsprofil mit zwei seitlichen Flanschen zum Abstreichen eines Grundputzes versehen, die sich auf der den Befestigungsschenkeln des Trägerprofils zugewandten Seite in einem der gewünschten Dicke des Deckputzes entsprechenden Abstand von der von den Befestigungsschenkeln entfernten Abzugskante für das Abstreichen des Deckputzes verlaufen.

Angesichts ihrer zweiteiligen Ausbildung ermöglicht es die vorbekannte Putzprofilleiste zwar, das Trägerprofil mit unterschiedliche Formen und vor allem verschiedene Höhen aufweisenden Ergänzungsprofilen auszurüsten, aber im Bereich des Profilkopfs ist eine vollständige Hinterfüllung mit Putz schlechterdings unmöglich, weil der das aufgesetzte Ergänzungsprofil aufnehmende Profilkopf aus zwei sich von den Befestigungsschenkeln parallel zueinander forterstreckenden und auf der von letzteren entfernten Seite durch einen bogenförmigen Steg geschlossenen Leistenstreifen besteht. Bei einer unzulänglichen Hinterfüllung im Bereich des Profilkopfs des metallischen Trägerprofils mit Putz besteht insbesondere bei in großen Dicken aufgebrachten Dämmputzen die Gefahr von Schwitzwasserbildungen. Derartige Schwitzwasserbildungen können zu Korrosionsschäden und letztere zu im Laufe der Zeit durch den Putz hindurchschlagenden Rostspuren führen.

Demgemäß besteht die der Erfindung zugrundeliegende Aufgabe darin, die angesichts ihrer zweiteiligen Ausbildung durch Verwendung unterschiedlicher Ergänzungsprofile leicht an unterschiedliche Putzdicken anpaßbare Putzprofilleiste so zu verbessern, daß die Gefahr einer unzulänglichen Hinterfüllung des Trägerprofils im Bereich der Steckverbindung mit großer Sicherheit beseitigt ist.

Diese Aufgabe ist gemäß der Erfindung bei einer Putzprofilleiste nach dem Oberbegriff des Patentanspruchs 1 dadurch gelöst, daß der Verbindungsabschnitt des Trägerprofils oder des Ergänzungsprofils aus einer nach der vom Befestigungsschenkel bzw. der Abzugskante entfernten Seite offenen Längsnut besteht, während der in dieser Längsnut aufgenommene Verbindungsabschnitt des Ergänzungsprofils oder des Trägerprofils ein Leistenstreifen ist.

Als zweckmäßig hat sich erwiesen, das Ergänzungsprofil als Rechteckquerschnitt aufweisende Leiste auszubilden, während das Trägerprofil in Anpassung an den jeweiligen Verwendungszweck ausgelegt sein kann, etwa für die Verwendung als Eckschutzleiste.

Bei einer anderen Ausgestaltung der Erfindung erstrecken sich von dem als U-förmige Längsnut ausgebildeten Verbindungsabschnitt des Trägerprofils divergierend zueinander zwei Befestigungsschenkel in der bei herkömmlichen Eckschutzprofilen bekannten Art fort, ohne daß es zu Hinterfüllungsproblemen im Bereich der Steckverbindung kommen könnte. Durch die in den Innenraum zwischen den divergierend zueinander verlaufenden Schenkeln hineingeformten, die Längsnut bildenden Abschnitte des Trägerprofils ist vielmehr eine unproblematische Hinterfüllung dieser Bereiche durch in den Befestigungsschenkeln vorgesehene Ausnehmungen oder Lochungen hindurch gewährleistet.

Eine andere vorteilhafte Ausgestaltung ist dadurch gekennzeichnet, daß die von der U-förmigen Längsnut entfernten Längskanten des Trägerprofils sich in einer im wesentlichen senkrecht zu einer Symmetrieebene durch das Trägerprofil verlaufenden Ebene erstrecken. Derartige Profile können als Innen- oder Außenputzprofile Verwendung finden.

Anhand der beigefügten Zeichnung sollen nachstehend einige Ausführungsmöglichkeiten der Erfindung erläutert werden. In schematischen Ansichten zeigen:
Fig. 1 eine aus einem Trägerprofil und einer mit diesem verbundenen Ergänzungsprofil bestehende Eckschutzleiste in einer perspektivischen Ansicht,
Fig. 2 das Trägerprofil und das Ergänzungsprofil nach Fig. 1 in einer stirnseitigen Explosivdarstellung vor dem Verbinden,
Fig. 3 eine zu der Ausführungsform nach Fig. 1 alternative Eckschutzleiste, ebenfalls in einer perspektivischen Ansicht,
Fig. 4 eine zu Fig. 3 alternative Verbindung eines Trägerprofils mit einem Ergänzungsprofil und
Fig. 5 eine der Putzdickenbestimmung dienende Einputzleiste in einer perspektivischen Ansicht, die ebenfalls aus einem Trägerprofil und einem damit verbundenen Ergänzungsprofil besteht.

Die in Fig. 1 veranschaulichte Eckschutzleiste 10 besteht aus einem Trägerprofil 11 und aus einem Ergänzungsprofil 12. Das Trägerprofil 11 besitzt zwei etwa unter 90° zueinander divergierend verlaufende Befestigungsschenkel 13, 14, die mit Ausnehmungen 15 versehen sind. Im Bereich dieser Ausnehmungen sind aus den Befestigungsschenkeln 13, 14 Zungen 16 ausgeschnitten und auf den einander zugekehrten Seiten der Befestigungsschenkel um die vom Ergänzungsprofil 12 entfernten Ausnehmungsränder 17 in Parallellagen zu diesen Befestigungsschenkeln abgebogen. Es handelt sich mithin um ein dachfirst- ähnlich ausgebildetes Profil, wobei im Bereich der Firstlinie zwischen den divergierend zueinander verlaufenden Befestigungsschenkeln13, 14 als Verbindungsabschnitt eine U-förmige Längsnut 18 hineingeformt ist, wie insbesondere Fig. 2 zeigt.

Bei dem Ergänzungsprofil 12 handelt es sich um einen langgestreckten Leistenstreifen aus Kunststoff mit rechteckigem Querschnitt, der längs seiner einen Kante 20 mit im Abstand voneinander angeordneten Lochungen 21 versehen ist. Wie Fig. 2 zeigt, wird zwecks Herstellung der erfindungsgemäßen Putzprofilleiste 10 die von den Lochungen entfernte Längskante 22 des Ergänzungsprofils, dessen Dicke etwa der Breitenerstreckung der Längsnut 18 im Trägerprofil 11 entspricht, in die genannte Längsnut eingesteckt. Die Lochungen 21 im Ergänzungsprofil befinden sich dann außerhalb der Längsnut 18 und die vom Trägerprofil 11 entfernte Längskante des Ergänzungsprofils bildet im Anwendungsfalle die Abzugskante 20 der Putzprofilleiste.

Bei der Ausführungsform nach Fig. 3 handelt es sich ebenfalls um eine Eckschutzleiste 30, die aus einem Trägerprofil 31 und einem Ergänzungsprofil 32 besteht. Das Trägerprofil 31 besitzt jedoch nur einen im Anwendungsfalle an einer zu verputzenden Wand anliegenden Befestigungsschenkel 33, von dem sich ein Mittelteil 34 bogenförmig forterstreckt, dessen vom Befestigungsschenkel entfernte Längskante 35 mit einer U -förmigen Längsnut 36 als Verbindungsabschnitt für das Ergänzungsprofil 32 ausgebildet ist. Bei dem Ergänzungsprofil handelt es sich um einen flachen Leistenstreifen, der mit dem Ergänzungsprofil nach Fig. 2 iden7 tisch ist. Das Ergänzungsprofil ist mit einem von der Abzugskante 40 entfernten Randstreifen fest, aber austauschbar, in der U-förmigen Längsnut 36 des Trägerprofils 31 aufgenommen. Im Bereich des mit hier nicht weiter interessierenden Verstärkungsrippen 38 versehenen Befestigungsschenkels 33 und des sich daran anschließenden Mittelteils sind Lochungen 37 beispielsweise zum Anmörteln der Putzprofilleiste vorgesehen.

Während bei den Putzprofilleisten 10, 30 nach den Fig. 1 bis 3 die Offenseite der U-förmigen Längsnut 18, 36 jeweils nach der von den Befestigungsschenkeln 13, 14 bzw. 33 entfernten Seite weist, ist bei der in Fig. 4 veranschaulichten Alternativausbildung zu Fig. 3 der Verbindungsabschnitt des Trägerprofils 31' als in Profillängsrichtung verlaufender Leistenstreifen 42 ausgebildet , während das eingesetzte Ergänzungsprofil 32' im Abstand von der Abzugskante eine mit ihrer Offenseite zu dem -in Fig. 4 nicht gezeigten- Befestigungsschenkel hinweisende Längsnut 43 besitzt und mit dieser den als Leistenstreifen ausgebildeten Verbindungsabschnitt des Trägerprofils übergreift. Auch bei der Ausführungsform nach Fig. 4 ist das Ergänzungsprofil mit Lochungen versehen.

Bei der Putzprofilleiste 50 nach Fig. 5 erstrecken sich in ähnlicher Weise wie bei der Ausführungsform nach den Fig. 1 und 2 von einer ein Ergänzungsprofil 52 in Form eines flachen Leistenstreifens aufnehmenden U-förmigen Längsnut 53 eines Trägerprofils 51 zwei Befestigungsschenkel 54, ⁵⁵ divergierend zueinander fort, deren von dem Ergänzungsprofil 52 entfernte Längskanten 56, 57 in eine Ebene abgebogen sind, die im wesentlichen rechtwinklig zu der von dem Ergänzungsprofil 52 mit der Abzugskante 58 aufgespannten Ebene verläuft. Auch bei dieser Ausführungsform sind die Befestigungsschenkel des Trägerprofils und das Ergänzungsprofil mit Lochungen versehen. Es handelt sich um ein an ebenen Wandflächen anzubringendes Putzprofil zur Putzdickeneinstellung.

Es ist ersichtlich, daß die in der Zeichnung veranschaulichten Trägerprofile mit Ergänzungsprofilen unterschiedlicher Abmessungen ausgerüstet werden können, so daß unter Verwendung jeweils gleicher Trägerprofile, aber verschiedender Ergänzungsprofile eine Anpassung an unterschiedliche Putzdicken gelingt.

## Patentansprüche

1. Putzprofilleiste aus einem Trägerprofil mit wenigstens einem Befestigungsschenkel, der mit Ausnehmungen oder Lochungen zum Anbringen an einer zu verputzenden Bauwerkswand versehen ist, und aus einem Ergänzungsprofil, das in Leistenlängsrichtung zumindest abschnittsweise mit dem Trägerprofil durch eine Steckverbindung formschlüssig verbunden ist und eine vom Befestigungsschenkel entfernt verlaufende Abzugskante aufweist, wobei die Steckverbindung aus einem in Leistenlängsrichtung im Abstand vom Befestigungsschenkel verlaufenden Verbindungsabschnitt des Trägerprofils und aus einem damit formschlüssig zusammenwirkenden, sich mit Abstand parallel zur Abzugskante erstreckenden Verbindungsabschnitt des Ergänzungsprofils besteht,
dadurch gekennzeichnet,
daß der Verbindungsabschnitt des Trägerprofils (11,31,31', 51) oder des Ergänzungsprofils (12, 32, 32',52) aus einer nach der vom Befestigungsschenkel (13, 14; 33, 54, 5⁵) bzw. der Abzugskante (20, 40, 58) entfernten Seite offenen Längsnut (18, 36, 43, 53) besteht, während der in dieser Längsnut aufgenommene Verbindungsabschnitt des Ergänzungsprofils oder des Trägerprofils ein Leistenstreifen ist.

2. Putzprofilleiste nach Anspruch 1, dadurch gekennzeichnet, daß das Ergänzungsprofil (12, 32, 52) eine Leiste mit rechteckigem Querschnitt ist.

3. Putzprofilleiste nach Anspruch 1 oder 2, dadurch gekennzeichnet, daß sich von demals U-förmige Längsnut (18, 36/53) ausgebildeten Verbindungsabschnitt des Trägerprofils (11, 51) divergierend zueinander zwei Befestigungsschenkel (13, 14; 54, 55) forterstrecken.

4. Putzprofilleiste nach Anspruch 3, dadurch gekennzeichnet, daß die von der U-förmigen Längsnut (53) entfernten Längskanten (56, 57) des Trägerprofils (51) sich in einer im wesentlichen senkrecht zu einer Symmetrieebene durch das Trägerprofil (52) verlaufenden Ebene erstrecken.
